# EUROPÄISCHE PATENTSCHRIFT

(11) **EP 1 239 977 B1**
(45) Veröffentlichungstag und Bekanntmachung des Hinweises auf die Patenterteilung: **16.07.2003**
(21) Anmeldenummer: 00943682.5
(22) Anmeldetag: 31.05.2000
(51) Int. Cl.: B07B 1/46, B07B 13/04

(54) **VORRICHTUNG ZUR SEPARIERUNG MITTELS EINES SIEBBELAGES**
SEPARATING DEVICE COMPRISING A SCREEN LINING
DISPOSITIF DE SEPARATION AU MOYEN D'UN CRIBLE

(30) Priorität: 16.06.1999 DE 19927551
(43) Veröffentlichungstag der Anmeldung: 18.09.2002
(73) Patentinhaber: Metso Lindemann GmbH, 40231 Düsseldorf (DE)
(72) Erfinder: KÖHL, Erich, D-40667 Meerbusch (DE)
(86) Internationale Anmeldenummer: DE0001799
(87) Internationale Veröffentlichungsnummer: WO00076679

(56) Entgegenhaltungen:
- EP-A- 0 815 956
- US-A- 4 143 769

## Beschreibung

Die Erfindung betrifft eine Vorrichtung zur Separierung unerwünschter länglicher und/oder gekrümmter Schrottstücke aus einem Schrottstrom oder Schrotthaufwerk höherer Dichte mit Hilfe eines Siebbelages in einem Schwingförderer.

### Stand der Technik

Es wurde schon gemäß DE 33 19 032 C2 eine Vorrichtung zum Siebklassieren eines unerwünschtes Grobgut enthaltenden Metallspänehaufwerks mit Hilfe eines mit Querspalten versehenen Schwing- oder Rüttelsiebes vorgeschlagen, bei der der Siebboden mit in Förderrichtung verlaufenden Längsrillen versehen ist. Dabei weisen die Längsrillen einen muldenförmigen Querschnitt mit einem definierten Flankenwinkel auf oder der Rillenquerschnitt entspricht einem auf der Spitze stehenden gleichschenkligen Dreieck mit einem definierten Spitzenwinkel.

Mit dieser vorbekannten Erfindung wird ein trennscharfes Aussortieren des Grobguts und eine weitestgehend gleichmäßige Schüttdichte des Siebdurchgangs ermöglicht. Dem Siebgut bzw. dem Grobgut soll damit zunächst eine Orientierung quer zur Richtung der Siebspalte gegeben werden, um einen längenabhängigen Siebdurchgang zu gewährleisten für das spätere Verpressen formbeständiger Spänebriketts.

Es erscheint naheliegend, eine derartige Vorrichtung auch zur Aussortierung von sogenannten Fischen, d.h. unerwünschte längliche und/oder gekrümmte Schrottstücke aus Kühlschrott, d.h. einem Schrottstrom höherer Dichte, einsetzen zu können. Die Zusammenhänge im letztgenannten Schrottstrom sind jedoch andere als die in einem Metallspänehaufwerk mit unerwünschtem Grobgut.

Längliche oder gekrümmte Schrottstücke sind im Kühlschrott deshalb unerwünscht, da diese die Schüttfähigkeit des Gutes negativ beeinflussen. Ein weiterer Nachteil ist die Bildung von Nestern geringer Dichte in den Zuführeinrichtungen der Stahlwerke, wo dieser Kühlschrott verwendet wird.
Würde man mit diesem unsortierten Kühlschrotthaufwerk zwecks Separierung die zuvor charakterisierte Vorrichtung zum Siebklassieren beschicken, bliebe die erhoffte Wirkung aus, weil infolge der gegebenen geometrischen Ausbildung des Siebbelages keine Trennung der sogenannten Fische stattfinden kann.

### Darstellung der Erfindung

Der Erfindung liegt deshalb die Aufgabe zugrunde, die Aussortierung der sogenannten Fische aus Kühlschrott mit einem geeigneten Siebbelag in einem herkömmlichen Schwing- oder Rüttelsieb zu realisieren, bei dem die Trennelemente so gestaltet und angeordnet sind, daß die sogenannten Fische, d.h. die unerwünschten länglichen und/oder gekrümmten Schrottstücke einerseits ausgerichtet und andererseits von den gewünschten mehr gerundeten und dichteren Schrottstücken getrennt werden.

Erfindungsgemäß wird diese Aufgabe durch die Merkmale der Ansprüche 1 und 2 gelöst.

Die Erfindung wird anhand eines Ausführungsbeispieles gemäß der Zeichnung näher beschrieben.

### Kurze Beschreibung der Erfindung

Es zeigen
- Fig. 1: den Längsschnitt durch den in ein Schwingsieb angeordneten Siebboden,
- Fig. 2: die Draufsicht nach Fig. 1,
- Fig. 3: den Querschnitt nach Fig. 1 und
- Fig. 4: a) die Einzelheit y nach Fig. 3,
b) die Einzelheit z nach Fig. 1.

### Bester Weg zur Ausführung der Erfindung

Gemäß den Fig. 1 bis 3 ist in einem Schwingsieb 1 mit Schwingungserzeugern 1.1 und federnden Lagern 1.2 ein Siebbelag 2 wie ein ebener Boden angeordnet. Die Förderrichtung des zu trennenden, nicht dargestellten Schrottstromes oder Schrotthaufwerkes ist in Fig. 1 mit dem Pfeil angedeutet, wobei selbstverständlich ist, daß die hauptsächlich vorhandenen gerundeten und dichteren Schrottstücke die Öffnungen 3.2 des Siebbelages 2 passieren.

Der Siebbelag 2 ist als gitterartiger Rahmen aus mehreren, parallelen, quer zur Förderrichtung verlaufenden Trennleisten 3 und mehreren, parallelen, in Förderrichtung verlaufenden Führungsleisten 4 gebildet, wobei die Führungsleisten 4 auf den Trennleisten 3 diese überragend aufsitzen. Dabei sind Geometrien, Querschnitte und Öffnungen 3.2 gebildet, wie sie sich in der Fig. 4 gemäß den Einzelheiten y und z darstellen.

Dem Siebbelag 2 vorgelagert ist ein geschlossener ebener Boden 5 mit den unsortierten Schrottstrom verteilenden Zuführleisten 5.1.

Die von der Erfindung angestrebte aufgabengemäße Wirkung ergibt sich aus der zwar einfachen doch experimentell erprobten und überraschenden Besonderheit, daß einerseits die zweckmäßigerweise aus Winkelstahl gebildeten, auf den Trennleisten 3 aufsitzenden Führungsleisten 4 an den freien Winkelschenkeln angefügte flache Längsleisten 4.1 aufweisen, deren Abstand an den freien Längsseiten zueinander geringer ist als der Abstand an den Fügestellen zu den Winkelschenkeln. Daraus ergeben sich gemäß Fig. 4a) von oben nach unten erweiternde Öffnungen 3.2 mit trapezförmigem Querschnitt. Andererseits weisen zur Erreichung der aufgabengemäßen Wirkung die querverlaufenden Trennleisten 3 in die zuvor beschriebenen Öffnungen 3.2 hineinragende, in Förderrichtung ansteigende Flankenansätze 3.1 auf, so daß gemäß Fig. 4b) die Öffnungen 3.2 einen parallelogrammartigen Querschnitt bilden. Diese verschiedene Querschnittgeometrie bestimmt im wesentlichen den erfinderischen Effekt, der im folgenden funktionell beschrieben wird.

Ein auf den Boden 5 aufgegebener, nicht dargestellter Kühlschrottstrom mit nicht dargestellten, im wesentlichen gerundete Schrottstücken und störenden länglichen und/oder gekrümmten Schrottstücken, den Fischen, gelangt über die verteilenden Zuführleisten 5.1 auf den zuvor konstruktiv näher dargestellten Siebbelag 2.

Bei dem in Förderrichtung verlaufenden Kühlschrottstrom bewirken die Führungsleisten 4 zum einen die Ausrichtung der länglichen und/oder gekrümmten Schrotteile, die Fische, zum anderen wird durch die in Förderrichtung ansteigenden Flankenansätze 3.1 ein Sammein/Stauen der gerundeten und dichteren Schrottstücke zwischen den Längsleisten 4.1 erreicht, was wiederum ein "Aufschwimmen" der Fische bewirkt. Unterschiedliches Reibungsverhalten der gerundeten Schrottstücke untereinander gegenüber den länglichen Fischen begünstigt das "Aufschwimmen" derselben. Hierdurch wird der gewünschte Trenneffekt erzielt. Durch die sich nach unten erweiternden, durch die Längsleisten 4.1 gebildeten Öffnungen 3.2 werden Verklemmungen der die Öffnungen 3.2 passierenden gerundeten Schrottstücke verhindert. Die Flankenansätze 3.1 der Trennleisten 3 verhindern ein Bremsen bzw. Verhaken der unerwünschten, auch gekrümmten Fische, die demzufolge über den Siebbelag 2 bis zum Austrag "schwimmen". Die erfindungsgemäß ausgebildeten Öffnungen 3.2 verhindern ein Verklemmen in Förderrichtung und insbesondere ein Einfädeln der Fische. Eine zusätzliche Rückwand 3.3 wirkt dem Bestreben entgegen, daß lange Schrottstücke bei einer funktionsbedingten Rückwärtsbewegung des grundsätzlich nach vorne geförderten Fische in die Öffnungen 3.2 geraten.

### Gewerbliche Anwendbarkeit

Durch die erfindungsgemäß vorteilhafte konstruktive Gestaltung und technologisch günstig zu fertigenden Trennelemente ist die gewerbliche Anwendbarkeit der Vorrichtung und deren wirtschaftlicher Erfolg bei der Separierung der unerwünschten Schrottstücke gewährleistet.

### Bezugszeichenliste

- 1 =: Schwingsieb
- 1.1 =: Schwingungserzeuger
- 1.2 =: federndes Lager
- 2 =: Siebbelag
- 3 =: Trennleisten
- 3.1 =: Flankenansätze
- 3.2 =: Öffnung
- 3.3 =: Rückwand
- 4 =: Führungsleisten
- 4.1 =: Längsleisten
- 5 =: Boden
- 5.1 =: Zuführleisten

## Patentansprüche

1. Vorrichtung zur Separierung unerwünschter länglicher und/oder gekrümmter Schrottstücke aus einem Schrottstrom oder Schrotthaufwerk höherer Dichte wie Kühlschrott mit Hilfe eines Siebbelages in einem Schwing- oder Rüttelsieb, wobei der Siebbelag im wesentlichen aus mehreren, parallelen, in Längsrichtung verlaufenden Führungsleisten und mehreren, parallelen, in Querrichtung verlaufenden Trennleisten sowie einem dadurch gebildeten gitterartigen Rahmen mit Öffnungen für das durchtretende Gut besteht, **dadurch gekennzeichnet, daß**
a) die Führungsleisten (4) auf den Trennleisten (3) diese überragend aufsitzen,
b) die aus Winkelmaterial gebildeten Führungsleisten (4) an den freien Winkelschenkeln angefügte oder fortgesetzte Längsleisten (4.1) aufweisen, deren Abstand an den freien Längsseiten zueinander geringer ist als der Abstand an den freien Winkelschenkeln, so daß im Querschnitt der Längsleisten (4.1) gesehen sich von oben nach unten erweiternde Öffnungen (3.2) mit im wesentlichen trapezförmigen Querschnitt ergeben,
c) die querverlaufenden Trennleisten (3) in die Öffnungen (3.2) hineinragende, in Förderrichtung der unerwünschten Schrottstücke ansteigende Flankenansätze (3.1) aufweisen, so daß im Querschnitt der Trennleisten (3) gesehen die Öffnungen (3.2) einen parallelogrammartigen Querschnitt bilden und
d) somit die Öffnungen (3.2) je sowohl von den sich gegenüberliegenden Längsleisten (4.1) als auch von den sich gegenüberliegenden Flankenansätzen (3.1) umrissen sind.

2. Vorrichtung nach Anspruch 1, **dadurch gekennzeichnet, daß** je Öffnung (3.2) mindestens eine Rückwand (3.3) am Flankenansatz (3.1) vorgesehen ist.

## Claims

1. A device for separating undesired oblong and/or curved pieces of scrap from a scrap flow or scrap heap of fairly high density such as cooling scrap with the aid of a screen lining in a swinging or shaking screen, wherein the screen lining substantially consists of a plurality of parallel guide strips running in the longitudinal direction and a plurality of parallel separating strips running in the transverse direction as well as a grid-like frame formed thereby with openings for the material passing through, **characterised in that**
a) the guide strips (4) sit on the separating strips (3), projecting above them,
b) the guide strips (4) formed of angular material have longitudinal strips (4.1) attached to or continued at the free angle sides, whose spacing with respect to one another at the free longitudinal sides is smaller than the spacing at the free angle sides, so that openings (3.2) expanding from top to bottom, seen in the cross-section of the longitudinal strips (4.1), having a substantially trapezoidal cross-section are obtained,
c) the transversely running separating strips (3) have flank attachments (3.1) which protrude into the openings (3.2) and ascend in the direction of conveying of the undesired scrap pieces so that, seen in the cross-section of the separating strips (3), the openings (3.2) form a parallelogram-like cross-section and
d) thus the openings (3.2) are defined both by the opposing longitudinal strips (4.1) and by the opposing flank attachments (3.1).

2. The device according to claim 1 **characterised in that** each opening (3.2) is provided with at least one rear wall (3.3) at the flank attachment (3.1).

## Revendications

1. Dispositif pour le criblage de morceaux de ferraille allongés ou courbes dans une coulée de ferraille ou tas de ferraille de masse volumique importante, telles des ferrailles de refroidissement, à l'aide d'une garniture de crible dans un crible oscillant ou à secousses, la garniture de crible se composant essentiellement de plusieurs barres conductrices parallèles s'étendant dans le sens de la longueur et de plusieurs barres de séparation parallèles s'étendant transversalement ainsi que d'un cadre semblable à un grillage formant ainsi des ouvertures pour les matériaux qui traversent, **caractérisé en ce que**,
(a) les barres conductrices (4) reposent sur les barres de séparation (3) en les dépassant,
(b) les barres conductrices (4) réalisées à base de cornières présentent sur les ailes de cornières non recouvertes des barres longitudinales (4.1) accolées ou continues, dont l'écart les unes par rapport aux autres sur les côtés longitudinaux non recouverts est inférieur à l'écart sur les ailes de cornières non recouvertes, moyennant quoi les barres longitudinales (4.1) vues en coupe révèlent du haut vers le bas des ouvertures (3.2) élargissantes avec un profil essentiellement trapézoïdal,
(c) les barres de séparation (3) s'étendant transversalement présentent des embouts latéraux (3.1) pénétrant à l'intérieur des ouvertures (3.2) qui s'élèvent en direction de l'acheminement des morceaux de ferraille non désirés, moyennant quoi lorsque les barres de séparation (3) sont vues en coupe, les ouvertures (3.2) forment un profil semblable à un parallélogramme, moyennant quoi
(d) les ouvertures (3.2) respectives ont des contours tracés par les barres longitudinales (4.1) situées face à face et les embouts latéraux (3.1) situés face à face.

2. Dispositif selon la revendication 1 **caractérisé en ce que** pour chaque ouverture (3.2) au moins une paroi arrière (3.3) est prévue sur l'embout latéral (3.1).
